# EUROPÄISCHE PATENTANMELDUNG

(11) **EP 0 897 689 A1**
(43) Veröffentlichungstag der Anmeldung: **24.02.1999**
(21) Anmeldenummer: 97114451.4
(22) Anmeldetag: 21.08.1997
(51) Int. Cl.: A47K 13/26

(54) **Wasserklosett**

(71) Anmelder: Mahlkow, Gerhard, Dipl.-Ing., 69214 Eppelheim (DE)
(72) Erfinder: Mahlkow, Gerhard, Dipl.-Ing., 69214 Eppelheim (DE)
(74) Vertreter: Naumann, Ulrich, Dr.-Ing.

(57) **Zusammenfassung**

Ein Wasserklosett mit einem Becken (1) und einem im hinteren Bereich des Beckens (1) mittels einer Befestigungseinrichtung (2) angelenkten Sitz (3), wobei die Befestigungseinrichtung (2) zumindest teilweise in das Becken (1) eingreift und wobei der Sitz (3) um eine Achse (4) schwenkbar ist und vorzugsweise einen unabhängig um dieselbe Achse (4) schwenkbaren Deckel (5) zum Abdecken des Beckens (1) umfaßt, ist zum Erreichen eines hohen Maßes an Hygiene und Reinigungsfreundlichkeit mit konstruktiv einfachen Mitteln derart ausgestaltet und weitergebildet, daß die Achse (4) mit dem Eingriff der Befestigungseinrichtung (2) fluchtet.

## Beschreibung

Die Erfindung betrifft ein Wasserklosett mit einem Becken und einem im hinteren Bereich des Beckens mittels einer Befestigungseinrichtung angelenkten Sitz, wobei die Befestigungseinrichtung zumindest teilweise in das Becken eingreift und wobei der Sitz um eine Achse schwenkbar ist und vorzugsweise einen unabhängig um dieselbe Achse schwenkbaren Deckel zum Abdecken des Beckens umfaßt.

Ein Wasserklosett der in Rede stehenden Art ist aus der DE 32 36 887 A1 bekannt. Das bekannte Wasserklosett weist ein Becken und einen im hinteren Bereich des Beckens mittels einer Befestigungseinrichtung angelenkten Sitz auf. Das Becken weist zwei im hinteren Bereich des Beckens bzw. des Beckenrands ausgebildete vertikale Durchgangsöffnungen auf. Derartige vertikale Durchgangsöffnungen sind bei den meisten handelsüblichen Becken vorgesehen und dienen zum Eingriff mit der Befestigungseinrichtung. Hierzu weist die Befestigungseinrichtung zwei Schraubbolzen auf, die durch die Durchgangsöffnungen hindurchgesteckt werden. Die Befestigungseinrichtung wird dann durch Verschrauben mittels zweier Schraubenmuttern von unterhalb des Beckenrands an dem Becken fixiert. Damit ist ein vertikaler Eingriff der Befestigungseinrichtung in das Becken realisiert.

Die obige Art und Weise der Anlenkung des Sitzes an dem Becken eines Wasserklosetts stellt die am weitesten verbreitete Anlenkungsart eines Sitzes an einem Becken eines Wasserklosetts dar. Diese weite Verbreitung ermöglicht ein individuelles Ausstatten eines Wasserklosetts mit verschiedenartigsten Sitztypen.

Zur Gewährleistung der Schwenkbarkeit des Sitzes um eine Achse, d.h. zum Ermöglichen eines Wegschwenkens des Sitzes vom Becken zu Reinigungszwecken, weist das bekannte Wasserklosett einen unabhängig von der Befestigungseinrichtung vorgesehenen Schwenkmechanismus auf. Der Schwenkmechanismus umfaßt üblicherweise zwei mit dem Sitz in Eingriff befindliche Drehelemente, um die der Sitz dann schwenkbar ist.

Bei dem bekannten Wasserklosett ist problematisch, daß der gesamte Aufbau aus der vertikal in das Becken eingreifenden Befestigungseinrichtung und dem zusätzlich erforderlichen Schwenkmechanismus konstruktiv sehr aufwendig ist. Des weiteren ist der bekannte Aufbau insoweit problematisch, als ein komplexer, aus vielen Einzelkomponenten bestehender Aufbau viele Kanten, Ecken, Nuten und Bereiche aneinanderstoßender Einzelkomponenten aufweist, die allesamt Anziehungspunkte für Bakterien und Verunreinigungen jeglicher Art, bspw. Fäkalienreste, bilden. Folglich ist das bekannte Wasserklosett auch in hygienischer Hinsicht nachteilig und überdies schwierig zu reinigen.

Der vorliegenden Erfindung liegt daher die Aufgabe zugrunde, ein Wasserklosett der eingangs genannten Art anzugeben, das ein hohes Maß an Hygiene und Reinigungsfreundlichkeit mit konstruktiv einfachen Mitteln bietet.

Erfindungsgemäß wird die voranstehende Aufgabe durch die Merkmale des Patentanspruches 1 gelöst. Danach ist das in Rede stehende Wasserklosett derart ausgebildet, daß die Achse mit dem Eingriff der Befestigungseinrichtung fluchtet.

In erfindungsgemäßer Weise ist zunächst erkannt worden, daß zur Lösung obiger Aufgabe eine Abkehr von dem bekannten Anlenkprinzip des Sitzes am Becken mit durch zwei Durchgänge vertikal in den Beckenrand eingreifender Befestigungseinrichtung günstig ist. Dabei ist die Eingriffsrichtung der Befestigungseinrichtung derart gewählt, daß sie mit der Achse zum Schwenken des Sitzes fluchtet. Die erfindungsgemäße Wahl der Eingriffsrichtung der Befestigungseinrichtung ermöglicht bspw. eine Doppelnutzung von den Sitz schwenkbar lagernden Drehelementen als in das Becken eingreifende Befestigungseinrichtung. Damit ist eine Ausgestaltung des Wasserklosetts mit erheblich weniger Einzelkomponenten ermöglicht, so daß die Verschmutzungsanfälligkeit reduziert ist.

Folglich ist mit dem erfindungsgemäßen Wasserklosett ein Wasserklosett realisiert, das ein hohes Maß an Hygiene und Reinigungsfreundlichkeit mit konstruktiv einfachen Mitteln bietet.

Im Hinblick auf eine hohe Funktionalität könnte die Achse parallel zum hinteren Beckenrand verlaufen. Damit wäre ein einfaches Wegschwenken des Sitzes und ggf. eines Deckels zum hinteren Bereich des Beckens hin möglich.

Hinsichtlich einer konstruktiv besonders einfachen Realisierung des Eingriffs der Befestigungseinrichtung mit dem Becken könnte das Becken integrierte Aufnahmen für die Befestigungseinrichtung aufweisen. Zur Gewährleistung einer besonders stabilen Anlenkung des Sitzes an dem Becken könnten die Aufnahmen auf beiden Seiten des hinteren Beckenrands vorgesehen sein. Dabei könnte eine Aufnahme quasi an der rechten Seite des Beckens und eine weitere Aufnahme quasi an der linken Seite des Beckens ausgebildet sein. Derartige Aufnahmen könnten in optisch vorteilhafter Weise vorzugsweise niveaugleich mit dem Sitz oder ggf. dem Deckel von dem Becken nach oben abragen. Alternativ hierzu könnten die Aufnahmen durch den Sitz und/oder ggf. den Deckel im Sinne einer Blende abgedeckt sein.

Die Integration der Aufnahmen in das Becken könnte derart realisiert sein, daß die Aufnahmen im Vollmaterial des Beckens ausgebildet sind. Die Aufnahmen könnten zur optisch harmonischen Anpassung an das Becken ebene Seitenbereiche aufweisen, die praktisch als Fortsetzung des Seitenbereichs des Beckenrands von dem Beckenrand nach oben abragen.

Alternativ zu der Ausbildung der Aufnahmen aus dem Vollmaterial des Beckens könnten die Aufnahmen nachträglich an das Becken angefügt sein. Hierbei wäre eine vorzugsweise fugenlose Klebung denkbar.

Zum sicheren Eingriff der Befestigungseinrichtung mit dem Becken könnten die Aufnahmen jeweils eine Ausnehmung für die Befestigungseinrichtung aufweisen. Alternativ hierzu könnten die Aufnahmen jeweils einen Durchgang für die Befestigungseinrichtung aufweisen. Derartige Ausnehmungen oder Durchgänge könnten im Rahmen einer Nachbearbeitung in die aus Vollmaterial ausgebildeten Aufnahmen eingebracht werden. Die Nachbearbeitung könnte ein Schleifen oder Bohren umfassen. Das Becken könnte dabei aus einer Keramik ausgebildet sein.

In konstruktiv besonders einfacher Weise könnte die Befestigungseinrichtung einen axial verlaufenden Stab umfassen. Der Sitz und ggf. ein Deckel wären in diesem Fall um den Stab schwenkbar. Der Eingriff mit den Aufnahmen könnte durch Einfügen des Stabs in einander gegenüberliegende Ausnehmungen der Aufnahmen erfolgen. Ein besonders einfaches Einsetzen des Stabs in die Ausnehmungen wäre dann möglich, wenn der Stab zumindest an einem Ende ein federbeaufschlagtes Eingriffselement aufwiese. Dadurch wäre eine einfache Montage und Demontage des Sitzes von dem Becken ermöglicht. Dies wäre insbesondere im Hinblick auf die Reinigung des Wasserklosetts von besonders großem Vorteil.

Neben der Ausbildung des Stabs im Sinne eines Federstifts mit einem federbeaufschlagten Eingriffselement könnte der Stab des weiteren mehrere, vorzugsweise teleskopartig ineinandergreifende oder zusammensteckbare Stabelemente aufweisen. Dabei könnten die Stabelemente rohrförmig ausgebildet sein und jeweils an einem Ende eine Reduzierhülse zum Einstecken in ein weiteres Stabelement aufweisen.

Eine weitere, einfache Befestigungsmöglichkeit des Stabs an dem Becken könnte durch ein Durchstecken des Stabs in für den Stab vorgesehene Durchgänge in den Aufnahmen realisiert sein. Zur Vermeidung eines Herausrutschens des Stabs aus den Durchgängen könnte der Stab zumindest an einem Ende und vorzugsweise an beiden Enden in Richtung der Stabachse verlaufende Innen- oder Außengewinde aufweisen. Damit wäre der Stab durch Ein- oder Aufschrauben einer Schraube bzw. einer Schraubenmutter an dem Becken bzw. an den Aufnahmen festlegbar. Dabei wäre es auch denkbar, daß der Stab an einem Ende ein Konterelement mit einem größeren Durchmesser als der Innendurchmesser des Durchgangs der Aufnahme aufweist. Der Stab könnte dann mit dem dem Konterelement gegenüberliegenden Ende des Stabs durch den Durchgang einer Aufnahme bis zur Anlage des Konterelements an der Aufnahme durchgeführt werden und an der anderen Aufnahme mittels einer Schraube oder einer Schraubenmutter gekontert werden. Ein hierfür geeigneter Stab müßte folglich an einem Ende ein Konterelement und am anderen Ende ein Innen- oder Außengewinde aufweisen.

Ungeachtet der speziellen Ausgestaltung des Stabs ist eine erheblich einfachere Montage und Demontage des Sitzes als bei herkömmlichen Wasserklosetts aufgrund der guten Zugänglichkeit der im wesentlichen oberhalb des Beckens angeordneten Befestigungseinrichtung gewährleistet. Dies erhöht die Reinigungsfreundlichkeit des Wasserklosetts deutlich.

Wie oben erwähnt greift die Befestigungseinrichtung bei herkömmlichen Wasserklosetts vertikal in im Beckenrand ausgebildete Durchgänge. Dabei weist die Befestigungseinrichtung einen Schraubbolzen auf, der von unterhalb des Beckenrands verschraubt ist. Des weiteren sind häufig unterhalb des Sitzes elastische Auflageelemente zur Auflage des Sitzes auf dem Beckenrand vorgesehen. Beim Sitzen übt ein Benutzer daher ständig Hebelkräfte auf die Verbindung zwischen Schraubbolzen und Schraube aus. Ein Lösen der Schraubverbindung und/oder ein Verschieben des Sitzes relativ zum Becken ist dann meist die Folge. Bei dem erfindungsgemäßen Wasserklosett werden derartige Hebelkräfte, insbesondere durch einen Stab, besser kompensiert, was eine höhere Stabilität und eine Vermeidung von Winkelverschiebungen des Sitzes relativ zum Becken ergibt. Des weiteren ist das erfindungsgemäße Wasserklosett aufgrund der geringeren Anzahl an Einzelkomponenten der Befestigungseinrichtung insgesamt weniger defektanfällig.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung zweier bevorzugter Ausführungsbeispiele der Erfindung anhand der Zeichnung zu verweisen. In Verbindung mit der Erläuterung der bevorzugten Ausführungsbeispiele der Erfindung anhand der Zeichnung werden auch im allgemeinen bevorzugte Ausgestaltungen und Weiterbildungen der Lehre erläutert. In der Zeichnung zeigen
- Fig. 1: in einer Seitenansicht, schematisch, ein erstes Ausführungsbeispiel eines erfindungsgemäßen Wasserklosetts,
- Fig. 2: in einer Draufsicht, schematisch, das Ausführungsbeispiel aus Fig. 1 und
- Fig. 3: in einer Rückansicht, schematisch, ein zweites Ausführungsbeispiel eines erfindungsgemäßen Wasserklosetts.

Fig. 1 zeigt in einer schematischen Seitenansicht ein erstes Ausführungsbeispiel eines erfindungsgemäßen Wasserklosetts. Das Wasserklosett weist ein Becken 1 und einer im hinteren Bereich des Beckens 1 mittels einer Befestigungseinrichtung 2 angelenkten Sitz 3 auf. Die Befestigungseinrichtung 2 greift in Aufnahmen 7 des Beckens 1 ein. Hierzu weist die Befestigungseinrichtung 2 einen axial verlaufenden Stab 10 auf.

Die Aufnahmen 7 sind als integrale Elemente des Beckens 1 ausgebildet. Das Becken 1 ist aus einer Keramik hergestellt.

Genauergesagt verläuft der Stab 10 durch in den Aufnahmen 7 ausgebildete Durchgänge 9. Der Stab 10 weist an seinen äußeren Enden jeweils ein Außengewinde zum Eingriff mit einer Schraubenmutter 11 auf. Hierdurch ist der Stab 10 über die Aufnahmen 7 an dem Becken 1 festgelegt. Die Verbindung zwischen dem Stab 10 und dem Becken 1 ist zu Reinigungszwecken auf einfache Weise lösbar.

Die Aufnahmen 7 sind auf beiden Seiten des hinteren Beckenrands 6 vorgesehen. Folglich verläuft der Stab 10 der Befestigungseinrichtung 2 parallel zum hinteren Beckenrand 6. Der Sitz 3 und ein Deckel 5 sind um dieselbe Achse 4 schwenkbar.

Unterhalb des Sitzes 3 sind Auflageelemente 12 zur Auflage des Sitzes 3 auf dem Beckenrand des Beckens 1 vorgesehen.

Fig. 2 zeigt das erste Ausführungsbeispiel in einer schematischen Draufsicht. Aus Gründen der Übersichtlichkeit ist in Fig. 2 der Deckel 5 zum Abdecken des Beckens 1 weggelassen. Im übrigen sind in Fig. 2 gleiche Bauteile wie in Fig. 1 mit denselben Bezugsziffern gekennzeichnet. Die Schraubenmuttern 11 ragen seitlich von den Aufnahmen 7 ab. Hierbei wäre auch eine in die Aufnahmen 7 versenkte Anordnung der Schraubenmuttern 11 denkbar.

In Fig. 3 ist ein zweites Ausführungsbeispiel eines erfindungsgemäßen Wasserklosetts gezeigt. Das Wasserklosett weist ein Becken 1 und einen im hinteren Bereich des Beckens 1 entlang des hinteren Beckenrands 6 mittels einer Befestigungseinrichtung 2 angelenkten Sitz 3 auf. Der Sitz 3 ist um eine Achse 4 schwenkbar und weist einen unabhängig um dieselbe Achse 4 schwenkbaren Deckel 5 zum Abdecken des Beckens 1 auf. Die Achse 4 fluchtet mit dem Eingriff der Befestigungseinrichtung 2.

Genauergesagt erfolgt der Eingriff der Befestigungseinrichtung 2 in in das Becken 1 integrierte Aufnahmen 7. Die Aufnahmen 7 sind auf beiden Seiten des hinteren Beckenrands 6 vorgesehen.

Im Gegensatz zu dem in den Fig. 1 und 2 gezeigten ersten Ausführungsbeispiel weisen die Aufnahmen 7 jeweils eine Ausnehmung 8 zum Eingriff mit der Befestigungseinrichtung 2 auf. Hierzu weist die Befestigungseinrichtung 2 einen entlang der Achse 4 verlaufenden Stab 10 auf. Der Stab 10 umfaßt zumindest an einem Ende ein federbeaufschlagtes Eingriffselement. Damit ist der Stab 10 im Sinne eines Federstiftes ausgebildet.

Die Ausbildung des Stabs 10 als Federstift ermöglicht ein besonders problemloses und einfaches Montieren und Demontieren des Sitzes 2 von dem Becken 1. Der Stab 10 könnte auch mehrere, vorzugsweise teleskopartig ineinandergreifende oder zusammensteckbare Stabelemente aufweisen.

Bei der in Fig. 3 gezeigten schematischen Rückansicht des zweiten Ausführungsbeispiels ist besonders gut erkennbar, daß die Aufnahmen 7 von dem Beckenrand 6 nach oben abragen. Die Abraghöhe ist dabei so gewählt, daß die Aufnahmen 7 im wesentlichen niveaugleich mit dem geschlossenen Sitz 3 und Deckel 5 verlaufen. In einer hierzu alternativen Ausgestaltung könnten die Aufnahmen 7 auch durch den Sitz 3 und/oder den Deckel 5 abgedeckt sein. Auch wäre eine zusätzliche Blende denkbar.

Mit dem erfindungsgemäßen Wasserklosett ist ein Wasserklosett realisiert, bei dem ein hohes Maß an Hygiene und Reinigungsfreundlichkeit mit konstruktiv einfachen Mitteln erreicht ist.

Hinsichtlich weiterer vorteilhafter Ausgestaltungen und Weiterbildungen der erfindungsgemäßen Lehre wird einerseits auf den allgemeinen Teil der Beschreibung und andererseits auf die beigefügten Patentansprüche verwiesen.

Abschließend sei ganz besonders hervorgehoben, daß die zuvor rein willkürlich gewählten Ausführungsbeispiele lediglich zur Erörterung der erfindungsgemäßen Lehre dienen, diese jedoch nicht auf diese Ausführungsbeispiele einschränken.

## Patentansprüche

1. Wasserklosett mit einem Becken (1) und einem im hinteren Bereich des Beckens (1) mittels einer Befestigungseinrichtung (2) angelenkten Sitz (3), wobei die Befestigungseinrichtung (2) zumindest teilweise in das Becken (1) eingreift und wobei der Sitz (3) um eine Achse (4) schwenkbar ist und vorzugsweise einen unabhängig um dieselbe Achse (4) schwenkbaren Deckel (5) zum Abdecken des Beckens (1) umfaßt,
**dadurch gekennzeichnet**, daß die Achse (4) mit dem Eingriff der Befestigungseinrichtung (2) fluchtet.

2. Wasserklosett nach Anspruch 1, dadurch gekennzeichnet, daß die Achse (4) parallel zum hinteren Beckenrand (6) verläuft.

3. Wasserklosett nach Anspruch 1 oder 2, dadurch gekennzeichnet, daß das Becken (1) integrierte Aufnahmen (7) für die Befestigungseinrichtung (2) aufweist.

4. Wasserklosett nach Anspruch 3, dadurch gekennzeichnet, daß die Aufnahmen (7) auf beiden Seiten des hinteren Beckenrands (6) vorgesehen sind.

5. Wasserklosett nach Anspruch 3 oder 4, dadurch gekennzeichnet, daß die Aufnahmen (7) jeweils eine Ausnehmung (8) zum Eingriff mit der Befestigungseinrichtung (2) aufweisen.

6. Wasserklosett nach Anspruch 3 oder 4, dadurch gekennzeichnet, daß die Aufnahmen (7) jeweils einen Durchgang (9) für die Befestigungseinrichtung (2) aufweisen.

7. Wasserklosett nach einem der Ansprüche 1 bis 6, dadurch gekennzeichnet, daß die Befestigungseinrichtung (2) einen axial verlaufenden Stab (10) umfaßt.

8. Wasserklosett nach Anspruch 7, dadurch gekennzeichnet, daß der Stab (10) zumindest an einem Ende ein federbeaufschlagtes Eingriffselement aufweist.

9. Wasserklosett nach Anspruch 7 oder 8, dadurch gekennzeichnet, daß der Stab (10) mehrere, vorzugsweise teleskopartig ineinandergreifende oder zusammensteckbare Stabelemente aufweist.

10. Wasserklosett nach einem der Ansprüche 7 bis 9, dadurch gekennzeichnet, daß der Stab (10) zumindest an einem Ende ein in Richtung der Stabachse verlaufendes Innen- oder Außengewinde aufweist.
